# EUROPÄISCHE PATENTSCHRIFT

(11) **EP 0 555 728 B1**
(45) Veröffentlichungstag und Bekanntmachung des Hinweises auf die Patenterteilung: **15.05.1996**
(21) Anmeldenummer: 93101564.8
(22) Anmeldetag: 02.02.1993
(51) Int. Cl.: A47K 13/16

(54) **Toilette mit Papierschutzauflage in Form von Papierblocks**
Toilet seat with protective paper cover in block form
Siège de toilettes avec couvre siège en papier en forme de bloc

(30) Priorität: 08.02.1992 DE 9201591 U
(43) Veröffentlichungstag der Anmeldung: 18.08.1993
(73) Patentinhaber: von Lepel, Freifrau, Barbara, D-74199 Untergruppenbach-Vorhof (DE); von Lepel, Freiherr, Christoph, D-74197 Untergruppenbach-Vorhof (DE)
(72) Erfinder: Schreck, Roman, W-8900 Augsburg (DE); Kurtz, Benno, W-8857 Possenried (DE)
(74) Vertreter: Riebling, Peter, Dr.-Ing., Patentanwalt

(56) Entgegenhaltungen:
- EP-A- 0 303 323
- WO-A-90/06715
- WO-A-90/09137
- FR-A- 1 029 610
- FR-A- 2 069 413
- US-A- 4 297 750

## Beschreibung

Die Erfindung betrifft eine Toilette mit Aufnahmeraum für Papierschutzauflagen und Papierschutzauflagen nach dem Oberbegriff des Patentanspruchs 1.

Eine derartige Toilette ist mit der internationalen Veröffentlichung WO 90/06715 A1 bekannt geworden. Zum Zweck er Bedeckung der Sitzbrille dieser Toilette mit einer Papierschutzauflage wird hierbei in einem etwa vertikal angeordneten Gehäuse eine Papierschutzauflage in Form eines Papierblocks befestigt. Das Gehäuse weist hierbei einen nach vorne geöffneten Aufnahmeraum auf, in dem der Papierblock eingehängt wird.

Beim Hochschwenken der Sitzbrille triff ein Klemm-Machanismus in Tätigkeit, der jeweils das vorderste Auflagepapier dieses Papierblocks von dem Papierblock abreißt und mit der nach unten schwenkenden Sitzbrille mitnimmt. Die Sitzbrille ist somit mit diesem Auflagepapier bedeckt. Bei Spülung der Toilettenschüssel wird das Auflagepapier von der Sitzbrille durch den Spülvorgang abgerissen und weggespühlt. Die Sitzbrille schwenkt dann wieder nach oben und erfaßt mit ihrem Klemm-Mechanismus das nächste, vorderste Auflagepapier des Papierblocks.

Eine derartige Anordnung von Papierschutzauflagen in Form von jeweils einem Papierblock hat sich sehr gut bewährt und in der Praxis durchgesetzt. Problematisch ist lediglich die Tatsache, zu erkennen, wann Ersatzbedarf besteht. Ist nämlich der im Aufnahmeraum befestigte Papierblock verbraucht, dann wird diese nicht ohne weiteres erkannt und insbesondere kann das Toilettenpersonal nicht ohne weiteres erkennen, welche Restmenge von Auflagepapieren noch in einem Papierblock enthalten sind.

Wenn das Bedienungspersonal feststellen sollte, daß z.B. nur noch 10 Auflagepapiere in dem Papierblock vorhanden sind, dann ist unangenehm, daß das Bedienpersonal dann in kurzen Abständen ständig die Toilette kontrollieren muß, um einen neuen Papierblock nachzulegen, wenn der alte Papierblock verbraucht ist. Ebenso ist es unzuträglich, halb verbrauchte Papierblöcke auszutauschen.

Die Versorgung der Toiletten mit entsprechenden Papierschutzauflagen ist also verbesserungswürdig.

Der Erfindung liegt deshalb die Aufgabe zugrunde, eine eingangs genannte Toilette mit Aufnahmeraum für Papierschutzaauflagen und Papierschutzauflagen so weiterzubilden, daß ein größerer Papiervorrat von Auflagepapieren vorhanden ist und daß das Problem des Auswechselns und Nachfüllen von Auflagepapieren besser gelöst wird.

Zur Lösung der gestellten Aufgabe ist die Erfindung durch die technische Lehre des Anspruchs 1 gekennzeichnet.

Wesentliches Merkmal der Erfindung ist, daß nun in dem Aufnahmeraum mehrere Papierblöcke hintereinanderfolgen befestigt sind und die Auflagepapiere nach einanderfolgend abgerissen werden, so daß zunähst im Aufnahmeraum nicht nur ein Papierblock gespeichert werden kann, sondern eine Mehrzahl von Papierblöcken, z.B. zwei oder mehrere.

Für das Verbrauchspersonal ist nun ohne weiteres zu erkennen, wenn der vorderste Papierblock verbraucht wurde, denn dieser Papierblock wird bevorzugt mit Nieten an einer entspechenden Befestigung im Aufnahmeraum des Gehäuses der Toilette gehalten, und man erkennt dann die leeren Niethülsen des vordersten Papierblocks und weiß, daß jetzt Zeit ist, einen weiteren Papierblock nachzulegen. Hierbei wird bevorzugt, wenn der hintere Papierblock nach vorne genommen wird und der volle nachzufüllende Papierblock nach hinten in den Aufnahmeraum gelegt wird, um zu gewährleisten, daß zunächst der angefangene, jetzt vorne hängende Papierblock vollständig verbraucht wir, bevor der neue, nachgelegte Papierblock angefangen wird.

Auf diese Weise wird stets dafür gesorgt, daß immer volle Papierblöcke vollständig aufgebraucht werden, und es besteht nicht mehr die Notwendigkeit, bei einem fast aufgebrauchten Papierblock ständig nachzukontrollieren, wann dieser aufgebraucht ist, denn nach dem Aufbrauch des ersten Papierblocks wird sofort der nächste, dahinter angeordnete Papierblock angefangen.

Als Halterung für derartige Papierblöcke im Aufnahmeraum des Gehäuses werden bevorzugt Stehbolzen verwendet, welche durch entsprechende Bohrungen der Papierblöcke hindurchgreifen. Bei der Verwendung von Stehbolzen wird es bevorzugt, wenn jeder Stehbolzen in seinem vorderen Bereich einen O-Ring aufweist, dessen Außendurchmesser kleiner ist als die Bohrung des Papierblocks. Ist die Bohrung in einer bevorzugten Ausgestaltung noch mit einer Hülse ausgekleidet, dann wird es bevorzugt, wenn der Außendurchmesser des O-Rings geringfügig größer ist als der Innendurchmesser der Hülse. Ferner ist wichtig, daß von der Gehäuseseite her eine Andruckvorrichtung die Papierblöcke stets in Richtung zur hochgeschwenkten Sitzbrille nach vorne auf den Stehbolzen drückt, um eine ständig gleichbleibende Anlage- und Entnahmefläche für die Klemmeinrichtung der Sitzbrille zu schaffen. Die Papierblöcke werden also durch die Druckvorrichtung nach vorne in Richtung auf die hochschwenkende Sitzbrille geschoben, und der jeweils vorderste Papierblock kommt zur Anlage an dem erwähnten O-Ring am Stehbolzen.

Selbstverständlich sind auch andere Halterungen vom Erfindungsgedanken der Erfindung umfasst. Beispielsweise ist in einer weiteren Ausgestaltung eine Klemmhalterung vorgesehen, wobei die Papierblöcke nicht mit Bohrungen versehen sind, sondern von oben her durch greiferähnliche Klemmzangen erfasst sind. Diese Klemmeinrichtung kann ebenfalls federbelastet gegen eine bestimmte Anschlagfläche gepresst werden, um somit ebenfalls für die Klemmeinrichtung in der Sitzbrille eine ständig gleichbleibende Entnahmefläche (Anlagefläche) zu schaffen.

Ebenso ist es möglich, die Papierblocks nicht mit entsprechenden Bohrungen zu deren Halterung zu versehen, sondern die Papierblöcke im Sinne eines Schreibblocks mit einer oberen, horizontal verlaufenden, stirnseitigen Klebung zu versehen, so daß die einzelnen Auflagepapiere, wie die Papiere eines Schreibblocks, abgerissen werden können.

Nach einem weiteren wichtigen Merkmal der Erfindung ist ein sogenannter Verbrauchs-Indikator vorgesehen, welcher eine Anzeige dafür gibt, welcher Papierblock gerade in Benutzung ist und der im übrigen anzeigt, wie groß der Verbrauchsgrad des jeweiligen Papierblocks ist.

Hierbei wird ausgenützt, daß die nach oben geschwenkte Sitzbrille je nach Verbrauchsgrad des gerade verbrauchten Papierblocks mehr oder weniger in den Aufnahmeraum des Gehäuses einschwenkt. Je mehr Auflagepapiere von dem jeweils vorderen Papierblock abgerissen wurden, desto stärker schwenkt die Sitzbrille in den Aufnahmeraum ein, denn die Anlagefläche der Papierblöcke an dem O-Ring der jeweiligen Stehbolzen bleibt gleich, wobei mit zunehmendem Verbrauch des Auflagepapiers vom jeweils vorderen Papierblock die Sitzbrille mehr und mehr in den Aufnahmeraum des Gehäuses hineinschwenkt. Diese zunehmende Schwenklage der Sitzbrille in den Aufnahmeraum des Gehäuses kann für einen Verbrauchs-Indikator verwendet werden. Eine einfache Ausführung besteht darin, daß die Sitzbrille mit ihrem rückwärtigen (bei hochgeschwenkter Sitzbrille sichtbaren) Rand eine entsprechend dem Verbrauch der Auflagepapiere veränderte Neigung zu einer gehäusefesten Kante einnimmt. Befestigt man nun an dieser gehäusefesten Kante in Gegenüberstellung zur vorderen, sichtseitigen Kante der Sitzbrille eine einfache Markierung in Form eines Klebestreifens, Beschriftung oder dergleichen, dann wird mit zunehmender Schwenkneigung der hochgeschwenkten Sitzbrille immer mehr Sichtfläche von diesem Verbrauchs-Indikator sichtbar.

Damit kann von der Vorderseite der Toilette bereits schon auf größere Entfernung erkannt werden, welcher Papierblock gerade in Benutzung ist und wieviel von dem Papierblock verbraucht wurde.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere wesentliche Merkmale und Vorteile der Erfindung hervor.

Es zeigen:
- Figur 1:: schematisiert einen Teilschnitt durch den oberen Teil des Gehäuses bei hochgeschwenkter Sitzbrille,
- Figur 2:: Vorderansicht des Gehäuses bei weggeschwenkter Sitzbrille,
- Figur 3:: die gleiche Darstellung wie Figur 2 bei hochgeschwenkter Sitzbrille.

Im Wandbereich ist ein in der Regel aus Kunststoff bestehendes Gehäuse 1 montiert, welches einen Wulst 2 aufweist, der einen nach innen vertieft ausgebildeten Aufnahmeraum 3 definiert.

Gemäss Figur 2 ist im Aufnahmeraum 3 noch ein Formteil 4 angeordnet, welches in der regel werkstoffeinstückig mit dem Gehäuse 1 verbunden ist. Am unteren Ende des Formteiles 3 ist die Drehachse 6 zur Halterung der Sitzbrille 5 angeordnet. Die Sitzbrille 5 ist somit um die Drehachse 6 herum in den Aufnahmeraum 3 des Gehäuses 1 einschwenkbar, wie in Figur 3 gezeigt, wo die Unterseite der Sitzbrille 5 sichtbar ist. Das Formteil 4 füllt dann den Innenraum der Sitzbrille 5 etwa bündig aus, so daß die Vorderkante des Formteils 4 etwa bündig mit dem rückwärtigen Rand 24 abeschneidet oder noch etwas sich durch die öffnung der Sitzbrille 5 nach vorne heraus erstreckt, wie dies in Figur 1 dargestellt ist.

Die Sitzbrille ist somit in Pfeilrichtung 7 nach unten auf einer nicht näher dargestellten Toilettenschüssel schwenkbar oder in Pfeilrichtung 8 in eine hochgeschwenkte Stellung gemäss Figur 1 hochklappbar.

Im Aufnahmeraum 3 des Gehäuses 1 sind hierbei im Ausführungsbeispiel zwei Stehbolzen 9,10 nebeneinanderliegend in gegenseitigem Abstand angeordnet, wobei jeder Stehbolzen an seinem vorderen Ende einen O-Ring 14 aufweist.

Auf den jeweiligen Stehbolzen 9,10 sind im Ausführungsbeispiel zwei Papierblöcke 15,16 mit Auflagepapieren 17 aufgeschoben.

An der rückwärtigen Wand des Aufnahmeraums 3 ist ein Druckpolster 22 befestigt, welches die Papierblöcke 15,16 in axialer Richtung der Stehbolzen 9,10 nach vorne drückt, so daß der jeweils vorderste Papierblock 16 etwa zur Anlage an dem O-Ring 14 kommt.

Die in der Sitzbrille 5 eingebaute Klemmeinrichtung zum Erfassen und Abreissen des jeweils vorderen Auflagepapiers 17 besteht im wesentlichen aus einer in einer Drehachse 19 schwenkbar gelagerten Schwenkklappe 18 und einem sitzbrillenfesten Ansatz 21.

In der in Figur 1 dargestellten Lage schwenkt die Schwenkklappe 18 in Pfeilrichtung 20 nach oben und nimmt aufgrund der Reibung zwischen dem vorderen, bevorzugt elastomer ausgebildeten Ende der Schwenkklappe 18 und dem vorderen Auflagepapier 17 dieses Auflagepapier 17 in Form einer Falte 25 mit und presst dieses gegen den sitzbrillenfesten Ansatz 21.

Das Auflagepapier 17 ist somit festgeklemmt und mit dem Verschwenken der Sitzbrille 5 in Pfeilrichtung 7 nach unten wird das jeweils vorderste Auflagepapier 17 vom vorderen Papierblock 16 abgerissen und bedeckt somit die Oberseite der Sitzbrille 5.

Die einzelnen Papierblöcke 15,16 weisen Bohrungen auf, die von jeweils einer Hülse 23 durchgriffen ist. Diese Hülse 23 ist verschiebbar auf den Stehbolzen 9,10 angeordnet.

Im Bereich des Randes 24 der Sitzbrille 5 in Verbindung mit dem vorderen, oberen Teil des Formteils 4 ist ein Verbrauchs-Indikator 11 angeordnet, der im einfachsten Fall als mehrfarbiger Klebestreifen ausgebildet ist. Dieser Verbrauchs-Indikator kann z.B. zwei Felder 12,13 aufweisen. Das vordere Feld 13 kann grün eingefärbt sein, während das hintere Feld 12 rot eingefärbt sein kann.

Solange der vordere Papierblock 16 in Gebrauch ist, nimmt die Sitzbrille 5 eine Schwenkneigung ein, wie es in Figur 1 dargestellt ist. Mit zunehmendem Verbrauch von Auflagepapieren aus dem ersten Papierblock 16 schwenkt die Sitzbrille 5 mehr und mehr in Pfeilrichtung 8 in den Aufnahmraum 3 des Gehäuses 1 ein und somit wird dann nach und nach statt dem vorderen Feld 13 das hintere Feld 12 sichtbar. Dies ist ein Zeichen für das Bedienungspersonal, daß der erste Papierblock 16 verbraucht wurde und der zweite Papierblock 15 in Gebrauch ist. Das Bedienungspersonal kann dann ohne Zeitnot einen weiteren Papierblock nachlegen, wobei der hintere, angefangene Papierblock 15 nach vorne genommen wird und ein neuer Papierblock anstelle des ursprünglichen Papierblocks 15 nach hinten auf den Stehbolzen 9,10 aufgeschoben wird. Auf diese Weise werden die Papierblöcke nach und nach vollständig aufgebraucht und die Auflagepapiere können nicht zur Neige gehen, wenn im Sinne der vorliegenden Erfindung nachgefüllt wird.

## Patentansprüche

1. Toilette mit Aufnahmeraum (3) für Papierschutzauflage für die Sitzbrille (5) und Papierschutzauflagen, wobei die Papierschutzauflagen als ein oder mehrere Papierblöcke (15,16) aus mehreren parallel zueinander angeordneten und aneinander anliegenden Auflagepapieren (17) ausgebildet sind, und die Papierblöcke (15,16) in dem nach vorne geöffneten Aufnahmeraum (3) in einem ortsfesten Gehäuse (1) befestigt sind, und an der Sitzbrille (5) eine Klemmeinrichtung (18) zum Erfassen und Abreißen jeweils des vordersten Auflagepapieres des Papierblocks angeordnet ist, wobei eine Druckanordnung (22) die Mehrfach-Anordnung der Papierblöcke (15,16) in Richtung auf die Klemmeinrichtung (18) drückt, **dadurch gekennzeichnet,** daß im Aufnahmeraum (3) des Gehäuses (1) mehrere Papierblöcke (15,16) mittels mit Hülsen (3) ausgekleideten Bohrungen hintereinander liegend befestigt sind.

2. Toilette und Papierschutzauflagen nach Anspruch 1, **dadurch gekennzeichnet,** daß die Befestigung der Papierblöcke (15,16) im Aufnahmeraum (3) des Gehäuses (1) durch mindestens zwei voneinander beabstandet angeordneten Stehbolzen (9,10) gebildet ist, welche die Hülsen (23) der Papierblöcke (15,16) durchgreifen.

3. Toilette und Papierschutzauflagen nach Anspruch 2, **dadurch gekennzeichnet,** daß die einzelnen Auflagepapiere (17) der Papierblöcke an der oberen horizontalen Stirnkante miteinander verklebt sind.

4. Toilette und Papierschutzauflagen nach einem der Ansprüche 1 - 3, **dadurch gekennzeichnet,** daß die Druckanordnung aus einem elastomeren Druckpolster (22) besteht.

5. Toilette und Papierschutzauflagen nach einem der Ansprüche 1 - 3, **dadurch gekennzeichnet,** daß die Druckanordnung aus einer Biegefeder besteht.

6. Toilette und Papierschutzauflagen nach einem der Ansprüche 1 - 5, **dadurch gekennzeichnet,** daß die Klemmeinrichtung aus einer an der Oberseite der Sitzbrille (5) in einer horizontalen Schwenkachse (19) drehbaren Schwenkklappe (18) besteht, die sich an dem jeweils vordersten Auflagepapier (17) anlegt und dieses unter Bildung einer Falte (22) gegen einen ortsfesten Ansatz (21) der Sitzbrille (5) anpresst.

7. Toilette und Papierschutzauflagen nach einem der Ansprüche 1 - 6, **dadurch gekennzeichnet,** daß ein Verbrauchsindikator (11) zur Anzeige des verbrauchten Auflagepapiers (17) vorhanden ist.

8. Toilette und Papierschutzauflagen nach Anspruch 7, **dadurch gekennzeichnet,** daß der Verbrauchsindikator (11) aus einem Sichtstreifen besteht, der auf dem ortsfesten Teil des Gehäuses z.B. auf dem Formteil (4) befestigt ist und mindestens teilweise von dem Rand (24) der hochgeschwenkten Sitzbrille (5) abgedeckt ist.

## Claims

1. A toilet with a holding space (3) for protective paper cover for the seat (5) and protective paper covers, in which the protective paper covers are constructed as one or more paper blocks (15, 16) of several cover papers (17) arranged parallel to each other and lying adjacent to each other, and the paper blocks (15,16) are secured in a fixed housing (1), in the holding space (3) which is opened to the front, and on the seat (5) a clamping device (18) is arranged for grasping and tearing off in each case the foremost cover paper of the paper block, in which a pressure arrangement (22) presses the multiple arrangement of the paper blocks (15,16) towards the clamping device (18), characterised in that in the holding space (3) of the housing (1) several paper blocks (15,16) are secured lying one behind the other by means of bores lined with sleeves (3).

2. A toilet and protective paper covers according to Claim 1, characterised in that the securing of the paper blocks (15, 16) in the holding space (3) of the housing (1) is formed by at least two separator bolts (9, 10) arranged spaced apart from each other, which penetrate through the sleeves (23) of the paper blocks (15, 16).

3. A toilet and protective paper covers according to Claim 2, characterised in that the individual cover papers (17) of the paper blocks are glued to each other on the upper horizontal end edge.

4. A toilet and protective paper covers according to one of Claims 1 - 3, characterised in that the pressure arrangement consists of an elastomeric pressure cushion (22).

5. A toilet and protective paper covers according to one of Claims 1 - 3, characterised in that the pressure arrangement consists of a bending spring.

6. A toilet and protective paper covers according to one of Claims 1 - 5, characterised in that the clamping device consists of a swivel flap (18) rotatable on the upper side of the seat (5) in a horizontal swivel axis (19), which flap (18) lies against the foremost cover paper (17) in each case and presses this against a fixed extension (21) of the seat (5) with the formation of a fold (22).

7. A toilet and protective paper covers according to one of Claims 1 - 6, characterised in that a consumption indicator (11) is present to show the consumed cover paper (17).

8. A toilet and protective paper covers according to Claim 7, characterised in that the consumption indicator (11) consists of a visual strip which is secured on the fixed part of the housing, e.g. on the shaped part (4) and is covered at least partially by the edge (24) of the swung up seat (5).

## Revendications

1. Siège de toilettes pourvu d'un logement (3) recevant une protection en papier pour la lunette (5), et protections en papier, étant précisé que les protections en papier sont conçues comme un ou plusieurs blocs de papier (15, 16) formés de plusieurs couches de papier (17) disposées parallèlement et appliquées les unes contre les autres, que les blocs de papier (15, 16) sont fixés dans un boîtier fixe (1) dans le logement (3) ouvert vers l'avant, et qu'un dispositif de pince (18) est disposé au niveau de la lunette (5) pour saisir et arracher la couche de papier située sur le devant du bloc de papier, un dispositif de pression (22) pressant le ou les blocs de papier (15, 16) en direction du dispositif de pince (18), **caractérisés** en ce que plusieurs blocs de papier (15, 16) sont fixés les uns derrière les autres dans le logement (3) du boîtier (1) à l'aide de perçages garnis de douilles (23).

2. Siège de toilettes et protections en papier selon la revendication 1, **caractérisés** en ce que la fixation des blocs de papier (15, 16) dans le logement (3) du boîtier (1) est formée par au moins deux boulons filetés (9, 10) espacés l'un de l'autre qui traversent les douilles (23) des blocs de papier (15, 16).

3. Siège de toilettes et protections en papier selon la revendication 1, **caractérisés** en ce que les différentes couches de papier (17) des blocs sont collées entre elles au niveau du bord frontal horizontal supérieur.

4. Siège de toilettes et protections en papier selon l'une des revendications 1 à 3, **caractérisés** en ce que le dispositif de pression se compose d'un coussin de pression en élastomère (22).

5. Siège de toilettes et protections en papier selon l'une des revendications 1 à 3, **caractérisés** en ce que le dispositif de pression se compose d'un ressort spiral.

6. Siège de toilettes et protections en papier selon l'une des revendications 1 à 5, **caractérisés** en ce que le dispositif de pince se compose d'un clapet (18) qui pivote au niveau du côté supérieur de la lunette (5) sur un axe de pivotement horizontal (19) et qui s'applique contre la couche de papier (17) de devant et presse celle-ci contre une saillie fixe (21) de la lunette (5) en formant un pli (25).

7. Siège de toilettes et protections en papier selon l'une des revendications 1 à 6, **caractérisés** en ce qu'il est prévu un indicateur de consommation (11) pour indiquer le papier (17) consommé.

8. Siège de toilettes et protections en papier selon la revendication 7, **caractérisés** en ce que l'indicateur de consommation (11) se compose d'une bande de visualisation qui est fixée sur la partie fixe du boîtier, par exemple sur l'élément profilé (4), et qui est couverte au moins partiellement par le bord (24) de la lunette (5) relevée.
